# EUROPÄISCHE PATENTANMELDUNG

(11) **EP 4 575 109 A1**
(43) Veröffentlichungstag der Anmeldung: **25.06.2025**
(21) Anmeldenummer: 24220537.5
(22) Anmeldetag: 17.12.2024
(51) Int. Cl.: E03C 1/22, E03C 1/264, E03F 5/04

(54) **ABLAUFARMATUR MIT SCHMUTZFANGSIEB, INSBESONDERE FÜR EINE DUSCHWANNE**

(30) Priorität: 20.12.2023 DE 102023135951
(71) Anmelder: Viega Technology GmbH & Co. KG, 57439 Attendorn (DE)
(72) Erfinder: Hennes, Frank, 57413 Finnentrop (DE); Arndt, Johannes, 57439 Attendorn (DE); Wedel, Alexius, 59823 Arnsberg (DE)
(74) Vertreter: Cohausz & Florack

(57) **Zusammenfassung**

Die Erfindung betrifft eine Ablaufarmatur, insbesondere für eine Bade- oder Duschwanne, mit einem eine Einlauföffnung (5) und einen Auslass (6) aufweisenden Ablaufgehäuse (4), einem der Einlauföffnung (5) in Wasserablaufrichtung vorgeordneten ring- und/oder flanschförmigen Befestigungselement (8) und einem Schmutzfangsieb (12), insbesondere zum Zurückhalten von Haaren, welches einen Trägerabschnitt (12.2) mit einer Vielzahl davon nach oben und/oder innen vorstehender Zinken (12.1) aufweist und sich in das Befestigungselement (8) formschlüssig einsetzen lässt. Um die Wartung des Schmutzfangsiebes (12) zu verbessern, insbesondere zu vereinfachen, sieht die Erfindung vor, dass die Zinken (12.1) des Schmutzfangsiebes (12) zumindest teilweise flexibel ausgebildet sind. Die Flexibilität der Zinken (12.1) des beispielsweise kammartig ausgebildeten Schmutzfangsiebes (12) erleichtert ein Entfernen, insbesondere Abstreifen von Haaren von den Zinken des Siebes. Zudem betrifft die Erfindung die Verwendung eines solchen Schmutzfangsiebes (12) in einer Ablaufarmatur der voranstehend genannten Art.

## Beschreibung

Die Erfindung betrifft eine Ablaufarmatur, insbesondere in Form eines Bodenablaufs oder für eine Bade- oder Duschwanne, mit einem eine Einlauföffnung und einen Auslass aufweisenden Ablaufgehäuse, einem der Einlauföffnung in Wasserablaufrichtung vorgeordneten ring- und/oder flanschförmigen Befestigungselement und einem Schmutzfangsieb, insbesondere zum Zurückhalten von Haaren, welches einen Trägerabschnitt mit einer Vielzahl davon nach oben und/oder innen vorstehender Zinken aufweist und mit dem Befestigungselement formschlüssig verbindbar ist.

Eine derartige Ablaufarmatur, die auch als Ablaufgarnitur bezeichnet werden kann, ist aus der DE 10 2019 131 566 A1 bekannt. Der Auslass der bekannten Ablaufarmatur ist als Rohrstutzen ausgebildet, welcher einen äußeren Rohrabschnitt und einen innerhalb des äußeren Rohrabschnitts angeordneten inneren Rohrabschnitt aufweist, wobei die Rohrabschnitte radial voneinander beabstandet sind. Die Rohrabschnitte unterscheiden sich somit hinsichtlich ihres Anschlussdurchmessers, so dass auf der betreffenden Baustelle entschieden werden kann, mit welchem Anschlussdurchmesser die Ablaufarmatur an eine Abwasserrohrleitung angeschlossen wird, wofür der äußere Rohrabschnitt dann gegebenenfalls abgetrennt wird. Des Weiteren umfasst die Ablaufarmatur ein kammartig ausgebildetes Haarsieb, das in die Ablaufarmatur lösbar eingesetzt ist. Die Zinken des Haarsiebes sind an einem ringförmigen Abschnitt des Siebeinsatzes ausgebildet und stehen relativ zu der Oberseite und der Innenseite des ringförmigen Abschnitts vor. Diese bekannte Ablaufarmatur hat sich in der Praxis im Wesentlichen gut bewährt. Es hat sich jedoch gezeigt, dass eine Reinigung des Siebeinsatzes mitunter sehr zeitaufwendig ist, da Haare sich von dem Siebeinsatz oft nur mühsam entfernen lassen.

Ein weiteres Problem besteht bei der aus der DE 10 2019 13 1 566 A1 bekannten Ablaufarmatur darin, dass die rotative Ausrichtung des Ablaufgehäuses durch die an dem Rohrstutzen angeschlossene Abwasserrohrleitung vorgegeben wird, wenn der Rohrstutzen sich nicht von der Unterseite des Ablaufgehäuses vertikal nach unten erstreckt, sondern aus Platzgründen bzw. beschränkter Einbautiefe seitlich vom Ablaufgehäuse (Ablaufhohlkörper) absteht und sich im Wesentlichen horizontal erstreckt. Damit ist dann auch die Ausrichtung (Winkelausrichtung) einer als Designelement ausgebildeten Abdeckhaube der Ablaufarmatur vorgegeben und kann nach Abschluss der Rohbauphase nicht mehr verändert werden. Dies kann insbesondere bei Abdeckhauben mit quadratischer oder rechteckiger Form eine inakzeptable, beispielsweise nicht konturparallele Ausrichtung der Abdeckhaube verursachen. Auch bei Abdeckhauben, die oberseitig eine Wort- und/oder Bildmarke aufweisen, ist häufig eine bestimmte Winkelausrichtung der Marke und damit der Abdeckhaube gewünscht.

Der vorliegenden Erfindung liegt die Aufgabe zugrunde, eine Ablaufarmatur der eingangs genannten Art hinsichtlich der Wartung des Schmutzfangsiebes zu verbessern. Eine weitere Aufgabe kann darin gesehen werden, das oben beschriebene Problem einer inakzeptablen Ausrichtung einer auch als Designelement wirkenden Abdeckhaube weitgehend zu lösen.

Die zuerst genannte Aufgabe wird durch eine Ablaufarmatur mit den in Anspruch 1 angegebenen Merkmalen gelöst. Vorteilhafte Ausgestaltungen der erfindungsgemäßen Ablaufarmatur sind in den auf Anspruch 1 rückbezogenen Unteransprüchen angegeben.

Die erfindungsgemäße Ablaufarmatur ist dadurch gekennzeichnet, dass die Zinken des Schmutzfangsiebes zumindest teilweise flexibel ausgebildet sind.

Die mit Abstand voneinander angeordneten Zinken können auch als Zähne bezeichnet werden. Die Flexibilität aller, einer Vielzahl oder zumindest eines Teils der Zinken des beispielsweise kammartig ausgebildeten Schmutzfangsiebes erleichtert ein Entfernen, insbesondere ein Abstreifen von Haaren von den Zinken des Siebes. Die Flexibilität der betreffenden Zinken ermöglicht beispielsweise eine elastische Verformung derselben, so dass sich von den Zinken begrenzte Spalte elastisch aufweiten lassen. Zudem lässt sich das erfindungsgemäß ausgeführte Schmutzfangsieb einfach in eine gattungsgemäße Ablaufarmatur einsetzen und zu Reinigungszwecken aus der Ablaufarmatur entnehmen.

Die Flexibilität aller, einer Vielzahl oder zumindest eines Teils der Zinken des Schmutzfangsiebes ist vorzugsweise derart ausgeführt, dass der flexible Zinken entlang seiner Länge oder Höhe an verschiedenen Längen- bzw. Höhenabschnitten flexibel verformbar ist. Es liegt allerdings auch im Rahmen der Erfindung, dass die Flexibilität aller, einer Vielzahl oder zumindest eines Teils der Zinken des beispielsweise kammartig ausgebildeten Schmutzfangsiebes derart ausgeführt ist, dass die Flexibilität des betreffenden Zinkens durch eine elastische Verformbarkeit des Fußbereichs oder der Lagerung des Fußbereichs des Zinkens verwirklicht ist.

Der Trägerabschnitt des Schmutzfangsiebes ist vorzugsweise ring- oder flanschbuchsenförmig ausgebildet. Des Weiteren lässt sich der Trägerabschnitt in das Befestigungselement vorzugsweise formschlüssig einsetzen.

Eine weitere vorteilhafte Ausgestaltung der Erfindung ist dadurch gekennzeichnet, dass das Schmutzfangsieb als Mehrkomponenten-Bauteil, beispielsweise Zweikomponenten-Bauteil ausgeführt ist, wobei der Trägerabschnitt des Schmutzfangsiebes im Wesentlichen aus Hartkunststoff und/oder formstarr ausgebildet ist. Diese Ausgestaltung ermöglicht eine anforderungs- und kostenoptimierte Fertigung des Schmutzfangsiebes, wobei die flexiblen Zinken des Siebes aus eher teurerem Material, beispielsweise aus einem Elastomer oder Thermoelasten hergestellt werden, wohingegen der Trägerabschnitt des Schmutzfangsiebes aus kostengünstigem Material, beispielsweise aus einem Thermoplast, insbesondere teilkristallinem Thermoplast wie Polyoxymethylen (POM), Polypropylen oder Polyamid, hergestellt wird.

Nach einer weiteren vorteilhaften Ausgestaltung der Erfindung ist das als Mehrkomponenten-Bauteil, beispielsweise Zweikomponenten-Bauteil ausgeführte Schmutzfangsieb derart ausgeführt, dass der Trägerabschnitt des Schmutzfangsiebes und die Zinken im Wesentlichen durch Stoffschluss miteinander verbunden sind. Anders ausgedrückt, sind die mindestens zwei Komponenten des Bauteils, und zwar der Trägerabschnitt, der im Wesentlichen aus Hartkunststoff und/oder formstarr ausgebildet ist, und die zumindest teilweise flexibel ausgebildeten Zinken, die beispielsweise aus einem Elastomer oder Thermoelasten hergestellt werden, durch Haftung der Komponenten miteinander verbunden. Die Zinken oder zumindest mehrere der Zinken sind dabei vorzugsweise durch ein Verbindungsglied miteinander einteilig verbunden. Das die Zinken oder zumindest mehrere der Zinken miteinander einteilig verbindende Verbindungsglied ist dabei vorzugsweise aus im Wesentlichen dem gleichen oder dem selben Material, beispielsweise aus einem Elastomer oder Thermoelasten hergestellt, wie die betreffenden Zinken. Ergänzend sieht eine Weiterbildung dieser Ausgestaltung als Mehrkomponenten-Bauteil, insbesondere Zweikomponenten-Bauteil, vor, dass die Zinken oder zumindest mehrere der Zinken oder das die Zinken oder zumindest mehrere der Zinken miteinander einteilig verbindende Verbindungsglied mit dem Trägerabschnitt zumindest abschnittsweise zusätzlich durch Formschluss miteinander verbunden sind. Beispielsweise kann hierzu beim Spritzgussprozess in dem Trägerabschnitt eine oder mehrere Aussparungen, beispielsweise in Form einer oder mehrerer Nuten, vorzugsweise kreisbogenförmiger Nuten, ausgebildet werden, in die anschließend das Material zumindest mehrerer der Zinken oder des zumindest mehrere der Zinken miteinander einteilig verbindenden Verbindungsglieds zumindest teilweise durch Spritzgießen formschlüssig eingebracht wird. Alternativ oder ergänzend können beim Spritzgussprozess an dem Trägerabschnitt Vorsprünge ausgebildet werden, die anschließend mit Material zumindest mehrerer der Zinken oder des zumindest mehrere der Zinken miteinander einteilig verbindenden Verbindungsglieds zumindest teilweise formschlüssig umspritzt und/oder hinterspritzt werden. Bei besagten Vorsprüngen handelt es sich beispielsweise um Befestigungsdome oder Befestigungszapfen zur formschlüssigen, lösbaren Befestigung einer abnehmbaren Abdeckhaube. Diese Ausgestaltung der Erfindung sowie die genannte Weiterbildung dieser Ausgestaltung sind vorteilhaft, da sie eine sehr effiziente Herstellung des erfindungsgemäßen Schmutzfangsiebes in einem Spritzgusswerkzeug in einem oder wenigen Fertigungsschritten ermöglichen. Eine vergleichsweise zeitaufwendige Fertigung des Schmutzfangsiebes durch eine getrennte Herstellung seines Trägerabschnitts von einer nachfolgenden Herstellung der Zinken und eine sich daran anschließende Verbindung des Trägerabschnitts mit zumindest mehreren der getrennt hergestellten Zinken in einem nachfolgenden Fertigungsschritt kann somit vermieden werden.

Eine weitere vorteilhafte Ausgestaltung der Erfindung sieht vor, dass die Zinken oder zumindest mehrere der Zinken durch ein Verbindungsglied miteinander einteilig verbunden sind, wobei in dem Trägerabschnitt den Zinken zugeordnete Öffnungen ausgebildet sind, welche die Zinken formschlüssig durchdringen. Hierdurch lässt sich eine stabile Verbindung der betreffenden Zinken untereinander sowie eine einfache Handhabung, insbesondere robuste Verbindung der Zinken mit dem Trägerabschnitt des Schmutzfangsiebes erzielen. Vorzugsweise sind das Verbindungsglied und/oder die Zinken lösbar mit dem Trägerabschnittverbunden. Diese Ausgestaltung ermöglicht ein materialsortenreines Recycling der vorzugsweise aus unterschiedlichen Materialien gefertigten Komponenten des Schmutzfangsiebes.

Die Zinken sind vorzugsweise derart ausgebildet, dass sich der jeweilige Zinken von seinem Fußbereich zu seiner Spitze hin verjüngt. Hierdurch wird ein Einführen der Zinken in die ihnen zugeordneten Öffnungen des Trägerabschnitts des Schmutzfangsiebes erleichtert. Des Weiteren wird durch diese Ausgestaltung ein Abstreifen von Haaren sowie anderem Schmutz von den Zinken erleichtert.

Vorzugsweise ist oberhalb der Einlauföffnung des Ablaufgehäuses eine abnehmbare Abdeckhaube angeordnet, an deren Unterseite Abstandshalter angebracht oder ausgebildet sind, die mit an der Oberseite des Trägerabschnitts des Schmutzfangsiebes angebrachten oder ausgebildeten Vorsprüngen lösbar verbindbar sind. Die abnehmbare Abdeckhaube kann der Ablaufarmatur nicht nur ein ästhetisches gefälliges Aussehen verleihen; sie dient insbesondere dazu, ein Eindringen von Kleinteilen, wie zum Beispiel Verschlusskappen von Haar-Shampoo-Flaschen in das Ablaufgehäuse zu verhindern.

Die an der Oberseite des Trägerabschnitts des Schmutzfangsiebes angebrachten oder ausgebildeten Vorsprünge sind nach einer weiteren vorteilhaften Ausgestaltung der Erfindung in Form von Zapfen, vorzugsweise zylindrischen Zapfen ausgebildet, die mit einer aus weichem Material, z. B. Elastomer, hergestellten Hülse oder Kappe versehen sind oder eine Ringnut zur Aufnahme eines Gummirings aufweisen, wobei die Köpfe der Vorsprünge vorzugsweise ein Zahnprofil oder Zahnungsprofil aufweisen. Durch diese Ausgestaltung lässt sich eine einfach zu handhabende und gegen unbeabsichtigtes Lösen sichere Verbindung der Abdeckhaube mit dem Schmutzfangsieb erzielen.

Eine weitere vorteilhafte Ausgestaltung der Erfindung sieht vor, dass der Trägerabschnitt des Schmutzfangsiebes ring- oder flanschbuchsenförmig ausgebildet ist, wobei die Vorsprünge zwischen den Zinken und dem Innendurchmesser des Trägerabschnitts angeordnet sind. Hierdurch lässt ein relativ großer wirksamer Siebdurchmesser erzielen, wobei die gegenüber den Zinken innen angeordneten Vorsprünge durch die Zinken weitgehend gegen Verschmutzung geschützt sind bzw. sich beabstandet von den Zinken in einem einfach zu reinigenden Bereich befinden.

Eine weitere Ausgestaltung der Erfindung ist dadurch gekennzeichnet, dass die Vorsprünge in Form von Hohlzapfen ausgebildet sind, wobei das Verbindungsglied, durch welches die Zinken oder zumindest mehrere der Zinken miteinander einteilig verbunden sind, vorzugsweise stiftförmige Verbindungselemente aufweist, welche vorzugsweise in die Hohlzapfen eingesteckt sind. Durch die Ausgestaltung in Form von Hohlzapfen lassen sich die Vorsprünge in stabiler Form materialsparend herstellen. Durch die an dem Verbindungsglied der Zinken vorgesehenen optionalen stiftförmigen Verbindungselemente, welche in die Hohlzapfen einsteckbar sind, lässt sich eine besonders zuverlässige Verbindung der Zinken bzw. des Verbindungsgliedes mit dem Trägerabschnitt des Schmutzfangsiebes erzielen.

Nach einer weiteren vorteilhaften Ausgestaltung der Erfindung sind die Zinken außerhalb der Durchgangsöffnung bzw. des Innendurchmessers des ring- oder flanschbuchsenförmigen Trägerabschnitts und mit radialem Abstand von dem Innendurchmesser angeordnet. Hierdurch lässt sich eine bessere Zugänglichkeit der Zinken erreichen, um daran anhängenden Schmutz, insbesondere Haare, bei einer Reinigung des Schmutzfangsiebes einfacher entfernen zu können. Insbesondere wird durch diese Ausgestaltung eine Reinigung des den Innendurchmesser des ring- oder flanschbuchsenförmigen Trägerabschnitts umgebenden Randes desselben erleichtert. Des Weiteren lässt sich durch diese Ausgestaltung die Gesamtgröße der freien Einströmöffnungen eines Ringspaltes, der durch das Schmutzfangsieb und eine oberhalb des Siebes angeordneten Abdeckhaube begrenzt ist, optimieren, nämlich erhöhen.

Eine weitere vorteilhafte Ausgestaltung der Erfindung ist dadurch gekennzeichnet, dass das Befestigungselement eine Innenkontur mit umlaufendem Verzahnungsprofil aufweist, in das Stege oder Nasen formschlüssig eingreifen, welche an dem Trägerabschnitt des Schmutzfangsiebes ausgebildet sind. Die Stege oder Nasen können auch als Raststege bzw. Rastnasen bezeichnet werden. Diese Ausgestaltung ermöglicht ein von der Größe der Teilung des Verzahnungsprofils abhängiges gestuftes, vorzugsweise feingestuftes Einstecken des Schmutzfangsiebes in das mit dem Ablaufgehäuse (Ablaufhohlkörper) drehfest verbundene Befestigungselement. Die Teilung des umlaufenden Verzahnungsprofils, d.h. des Abstandes von zwei direkt benachbarten Zähnen des Verzahnungsprofils voneinander beträgt gemessen als Bogenmaß vorzugsweise weniger als 19°, besonders bevorzugt weniger als 10°, beispielsweise 9° oder 6°. Wenn das Schmutzfangsieb und eine oberhalb des Siebes anzubringende Abdeckhaube einander zugeordnete Verbindungsmittel, zum Beispiel Zapfen und damit formschlüssig verbindbare hülsenförmige Abstandshalter aufweisen, lässt sich die Abdeckhaube über das Schmutzfangsieb drehfest mit dem Befestigungselement, welches seinerseits im montierten Zustand drehfest mit dem Ablaufgehäuse verbunden ist, verbinden. Diese Ausgestaltung ermöglicht somit eine feinstufige, weitgehend variable Winkelausrichtung der Abdeckhaube, was insbesondere bei Abdeckhauben gewünscht wird, die oberseitig eine Wortmarke und/oder ein Designelement, deren oder dessen ästhetisches Erscheinungsbild durch die Winkelausrichtung der Abdeckhaube beeinflusst wird, aufweisen.

Nach einer weiteren vorteilhaften Ausgestaltung der Erfindung erstreckt sich der Trägerabschnitt des Schmutzfangsiebes im fertig montierten Zustand der Ablaufarmatur tiefer als das Befestigungselement, vorzugsweise bis in die Einlauföffnung des Ablaufgehäuses. Durch diese Ausgestaltung lassen sich Schmutznester, die andernfalls am Übergang vom Schmutzfangsieb zu dem Befestigungselement ungewollt vorhanden sind oder auftreten können, vermeiden.

Eine weitere vorteilhafte Ausgestaltung der Erfindung sieht vor, dass sich der Trägerabschnitt des Schmutzfangsiebes im fertig montierten Zustand der Ablaufarmatur so tief erstreckt, dass der Abschnitt ein in das Ablaufgehäuse eingesetztes Tauchrohr überlappt oder übergreift oder in das Tauchrohr eingesteckt ist. Hierdurch lassen sich Schmutznester am Übergang vom Schmutzfangsieb in das Ablaufgehäuse besonders wirksam vermeiden.

Nach einer weiteren vorteilhaften Ausgestaltung der Erfindung weist das ring- und/oder flanschförmige Befestigungselement Durchstecklöcher zur Aufnahme von Befestigungsschrauben auf, wobei die Köpfe der Befestigungsschrauben im fertig montierten Zustand der Ablaufarmatur durch den Trägerabschnitt des Schmutzfangsiebes sichtverdeckt, vorzugsweise dichtend abgedeckt sind. Die Befestigungsschrauben sind dabei vorzugsweise als Senkkopfschrauben ausgeführt.

Durch die Verdeckung bzw. Abdeckung der Köpfe der Befestigungsschrauben lässt sich ein hochwertiges oder verbessertes ästhetische Erscheinungsbild der Ablaufarmatur erzielen. Zudem werden durch diese Ausgestaltung die Köpfe der Befestigungsschrauben vor Verschmutzung und/oder mechanischen Einwirkungen geschützt.

Eine weitere vorteilhafte Ausgestaltung der Erfindung sieht vor, dass das ring- und/oder flanschförmige Befestigungselement in Richtung seines Innendurchmessers einen umlaufenden Absatz aufweist, der eine umlaufende Vertiefung als Sitzfläche für den Trägerabschnitt des Schmutzfangsiebes definiert. Hierdurch lässt sich am Übergang zu dem Trägerabschnitts des Siebes eine im Wesentlichen flächenbündige bzw. in Richtung des Innendurchmessers des Befestigungselements abfallende Einlauffläche für in das Ablaufgehäuse abzuführendes Wasser erzielen.

Eine weitere vorteilhafte Ausgestaltung der Erfindung ist dadurch gekennzeichnet, dass das ring- und/oder flanschförmige Befestigungselement eine Kennzeichnung zur Ausrichtung des Befestigungselements in Bezug auf eine geradlinige Kante, zum Beispiel Außenkante einer Duschwanne, insbesondere Duschtasse aufweist, wobei die Kennzeichnung vorzugsweise in Form einer eine im Wesentlichen geradlinige Kante definierenden Stufe oder Teilfläche ausgebildet ist. Durch diese Kennzeichnung wird eine nützliche Referenz für eine einfache und schnelle Ausrichtung des Befestigungselements in Bezug auf eine typischerweise im Wesentlichen geradlinige Außenkante oder sonstige geradlinige Kante, zum Beispiel geradlinige Innenkante, einer Duschwanne geschaffen.

Nach einer weiteren vorteilhaften Ausgestaltung der Erfindung weist das ring- und/oder flanschförmige Befestigungselement radiale Vorsprünge, zum Beispiel in Form von Erhebungen auf, wobei das Schmutzfangsieb den Vorsprüngen zugeordnete Formschluss- oder Rastelemente aufweist, und wobei die Vorsprünge und die Formschluss- oder Rastelemente derart ausgebildet sind, dass sich das Schmutzfangsieb variabel in bestimmten Drehwinkelschritten, beispielsweise in Drehwinkelschritten von ca. 120° auf den Vorsprüngen aufsetzen und daran arretieren lässt. Diese Ausgestaltung ermöglicht ebenfalls eine variable Winkelausrichtung des Schmutzfangsiebes sowie einer mit dem Schmutzfangsieb formschlüssig und vorzugsweise reibschlüssig verbindbaren Abdeckhaube relativ zu dem ring- und/oder flanschförmige Befestigungselement. In den radialen Vorsprüngen des Befestigungselements sind vorzugsweise Durchstecklöcher zur Aufnahme von Befestigungsschrauben ausgebildet.

Eine weitere vorteilhafte Ausgestaltung sieht vor, dass die Formschluss- oder Rastelemente des Schmutzfangsiebes, die den radialen Vorsprüngen des ring- und/oder flanschförmigen Befestigungselements zugeordnet sind, an einem ringförmigen Steg ausgebildet sind, der an einer Unterseite des Trägerabschnitts des Schmutzfangsiebes ausgebildet ist. Die Formschluss- oder Rastelemente sind dabei vorzugsweise vielfach und gleichmäßig verteilt entlang des Außenumfangs des ringförmigen Stegs ausgebildet. Beispielsweise weist der ringförmige Steg entlang seines Außenumfangs zweimal oder dreimal n Formschluss- oder Rastelemente auf, wobei n eine Zahl aus dem Bereich 2 bis 15, vorzugsweise aus dem Bereich 2 bis 12 ist. Beispielsweise sind die Formschluss- oder Rastelemente des Trägerabschnitts des Schmutzfangsiebes in Form einer Vielzahl von aufeinanderfolgenden konkaven Einbuchungen am Außenumfang des ringförmigen Stegs ausgebildet. In eine bestimmte Anzahl, beispielsweise in drei dieser Einbuchtungen greifen die radialen Vorsprünge des ring- und/oder flanschförmigen Befestigungselements formschlüssig ein.

Nach einer weiteren vorteilhaften Ausgestaltung weist die erfindungsgemäße Ablaufarmatur Verschlusselemente zum Verschließen von Werkzeugöffnungen an Befestigungsschrauben auf, wobei das jeweilige Verschlusselement lösbar oder abtrennbar mit einer Komponente der Ablaufarmatur, beispielsweise mit dem Trägerabschnitt des Schmutzfangsiebes verbunden ist. Das Verschlusselement ist hergerichtet, in eine Werkzeugöffnung einer mit dem Befestigungselement zu kombinierenden Befestigungsschraube, zum Beispiel eine Innensechskantöffnung, formschlüssig und/oder reibschlüssig eingesetzt zu werden und diese zu verschließen, so dass die betreffende Befestigungsschraube gegen ungewollte Manipulation gesichert ist. Das Verschlusselement kann auch als Manipulationsschutzelement bezeichnet werden. Besonders bevorzugt sind solche Verschlusselemente an den Stirnenden der an der Oberseite des Trägerabschnitts des Schmutzfangsiebes angebrachten oder ausgebildeten Vorsprünge ausgebildet, wobei das jeweilige Verschlusselement lösbar oder abtrennbar mit einem der Vorsprünge verbunden ist. Vorzugsweise ist das Verschlusselement über eine Haltebrücke mit dem Vorsprung einstückig verbunden. Die Haltebrücke kann stielförmig ausgebildet sein. Die Länge der Haltebrücke liegt beispielsweise im Bereich von 0,5 mm bis 5 mm, vorzugsweise im Bereich von 0,5 bis 3 mm. Die Dicke oder der Durchmesser der Haltebrücke liegt beispielsweise im Bereich von 0,1 mm bis 3 mm, vorzugsweise im Bereich von 0,2 bis 2 mm. Das Verschlusselement kann durch Drehen relativ zu dem Vorsprung von diesem abgetrennt (abgeschert) werden. Zur Erzielung einer Reibschlusswirkung weist das Verschlusselement an seinem Umfang vorzugsweise eine oder mehrere rippen- oder warzenförmige Erhebungen auf.

Die voranstehend zuerst genannte Aufgabe wird insbesondere auch durch die Verwendung eines erfindungsgemäß ausgeführten Schmutzfangsiebes, das die in Anspruch 1 und/oder in einem der von Anspruch 1 abhängigen Ansprüche angegebenen Merkmale aufweist, in einer Ablaufarmatur gelöst, wobei die Ablaufarmatur insbesondere in Form eines Bodenablaufs ausgeführt oder für eine Bade- oder Duschwanne hergerichtet ist, und wobei die Ablaufarmatur ein eine Einlauföffnung und einen Auslass aufweisendes Ablaufgehäuse (Ablaufhohlkörper) umfasst, wobei der Einlauföffnung in Wasserablaufrichtung ein ring- und/oder flanschförmiges Befestigungselement vorgeordnet ist, und wobei das erfindungsgemäße Schmutzfangsieb, insbesondere zum Zurückhalten von Haaren, mit dem Befestigungselement formschlüssig verbunden, vorzugsweise formschlüssig in das Befestigungselement eingesetzt wird.

Die vorliegende Erfindung betrifft somit insbesondere auch eine entsprechende Verwendung des erfindungsgemäßen Schmutzfangsiebes in einer Ablaufarmatur.

Nachfolgend wird die Erfindung anhand einer mehrere Ausführungsbeispiele darstellenden Zeichnung näher erläutert. Es zeigen:
- Fig. 1: eine Duschtasse mit einer erfindungsgemäßen Ablaufarmatur in einer perspektivischen Draufsicht, mit explosionsartig angehobener Abdeckhaube;
- Fig. 2: die Ablaufarmatur aus Fig. 1 in einer perspektivischen Explosionsdarstellung;
- Fig. 3: die Ablaufarmatur aus Fig. 2 im zusammengesetzten Zustand, jedoch ohne Abdeckhaube, in einer perspektivischen Darstellung;
- Fig. 4: ein erfindungsgemäßes Schmutzfangsieb der Ablaufarmatur aus Fig. 2 mit Abdeckhaube, in einer perspektivischen Unteransicht;
- Fig. 5: das Schmutzfangsieb aus Fig. 4 mit einem darunter anzuordnenden Befestigungselement, in einer perspektivischen Explosionsunteransicht;
- Fig. 6: das in den Figuren 2 bis 5 gezeigte Schmutzfangsieb in einer perspektivischen Einzeldarstellung;
- Fig. 7: einen Trägerabschnitt des Schmutzfangsiebes ohne die Zinken des Siebes;
- Fig. 8a: den Trägerabschnitt des Schmutzfangsiebes und ein die Zinken des Siebes verbindendes ringförmiges Verbindungsglied, in einer perspektivischen Explosionsdarstellung;
- Fig. 8b: ein weiteres Ausführungsbeispiel des Schmutzfangsiebes mit kreisbogenförmigen Verbindungsgliedern, die Zinken eines kammartigen Siebes miteinander verbinden, in einer perspektivischen Draufsicht bzw. Explosionsdarstellung;
- Fig. 9: das in den Figuren 2 und 5 gezeigte Befestigungselement in einer perspektivischen Einzeldarstellung;
- Fig. 10: das Befestigungselement aus Fig. 9 in Draufsicht;
- Fig. 11: eine Querschnittansicht des Befestigungselements entlang der Schnittlinie XI-XI in Fig. 10;
- Fig. 12: eine Draufsicht auf einen Abschnitt einer Duschtasse mit einem Befestigungselement nach einer Weiterentwicklung für eine erfindungsgemäße Ablaufarmatur;
- Fig. 13: das Befestigungselement aus Fig. 12 in einer perspektivischen Einzeldarstellung;
- Fig. 14: eine perspektivische Darstellung eines erfindungsgemäßen Schmutzfangsiebes nach einer Weiterentwicklung in Kombination mit einem Befestigungselement gemäß den Figuren 12 und 13;
- Fig. 15: das Befestigungselement aus Fig. 13 in Verbindung mit dem Schmutzfangsieb aus Fig. 14 in einer perspektivischen Unteransicht;
- Fig. 16: das Befestigungselement aus Fig. 13 und das Schmutzfangsieb aus den Figuren 14 und 15 in Verbindung mit einem Tauchrohr in einer perspektivischen Vertikalschnittansicht;
- Fig. 17: ein weiteres Ausführungsbeispiel des Trägerabschnitts des Schmutzfangsiebes, in perspektivischer Darstellung, ähnlich dem in Fig. 14 gezeigten Beispiel;
- Fig. 18: eine vergrößerte Detaildarstellung des Trägerabschnitts aus Fig. 17;
- Fig. 19: ein weiteres Ausführungsbeispiel eines erfindungsgemäßen Schmutzfangsiebes in einer perspektivischen Darstellung (Draufsicht);
- Fig. 20: das Schmutzfangsieb aus Fig. 19 in einer perspektivischen Vertikalschnittansicht (Axialschnittansicht);
- Fig. 21: das Schmutzfangsieb aus Fig. 19 in einer perspektivischen Unteransicht; und
- Fig. 22: das Schmutzfangsieb aus Fig. 19 in Kombination mit einem Befestigungselement gemäß den Figuren 12 und 13 in Unteransicht.

Die in der Zeichnung dargestellte Ablaufarmatur (Ablaufgarnitur) 1 ist für die Entwässerung von Dusch- und Badewannen und dergleichen bestimmt. In Fig. 1 ist eine flache Duschwanne 2, die auch als Duschtasse bezeichnet werden kann, gezeigt. Die Duschwanne (Duschtasse) 2 weist eine Ablauföffnung 3 auf, an deren umlaufender Randfläche die Ablaufarmatur 1 lösbar befestigt ist.

Die Ablaufarmatur 1 hat ein Ablaufgehäuse (Ablaufhohlkörper) 4, das eine Einlauföffnung 5 und einen Auslass 6 aufweist. Der Auslass 6 ist vorzugsweise in Form eines Rohrstutzens 4.1 ausgebildet, an den eine (hier nicht gezeigte) Rohrleitung (Abwasserleitung) angeschlossen werden kann. In dem gezeigten Ausführungsbeispiel mündet der Auslass 6 seitlich am Ablaufgehäuse 4. Die Mittelachse des Rohrstutzens 4.1 verläuft in der durch die Einlauföffnung 5 des Ablaufgehäuses 4 vorgegebenen Einbaulage im Wesentlichen horizontal. Zum wasserdichten Anschluss einer Rohrleitung weist der Rohrstutzen 4.1 vorzugsweise ein Außengewinde zum Aufschrauben einer Überwurfmutter auf, mittels der ein auf die Rohrleitung aufgeschobener konischer Dichtungsring dichtend in den Ringspalt, den der Rohrstutzen 4.1 und die darin eingeschobene Rohrleitung begrenzen, gepresst werden kann.

Das Ablaufgehäuse 4 weist beispielsweise einen topfförmigen Abschnitt 4.2 und einen deckelförmigen Abschnitt 4.3 auf. Die Abschnitte 4.2 und 4.3 sind dabei vorzugsweise stoffschlüssig miteinander verbunden. An der Oberseite des Ablaufgehäuses 4 bzw. des deckelförmigen Abschnitts 4.3 ist eine ringförmige Anschlussfläche ausgebildet, die als Lager- und Klemmfläche für die Montage des Ablaufgehäuses 4 an der Unterseite einer Duschwanne 2 dient. Auf der Anschlussfläche ist ein Dichtungsring 7 angeordnet. Der Dichtungsring 7 ist an seiner Unterseite vorzugsweise mit einer umlaufenden Nut versehen, wobei auf der Anschlussfläche beispielsweise ein ringförmiger Steg ausgebildet ist, der in die Nut eingreift, so dass sich durch diesen Formschluss zwischen Dichtungsring 7 und Anschlussfläche eine radiale Arretierung des Dichtungsrings 7 ergibt.

Der Einlauföffnung 5 des Ablaufgehäuses 4 ist ein ring- und/oder flanschförmiges Befestigungselement 8 zugeordnet, mittels dem das Ablaufgehäuse 4 an der Randfläche der Ablauföffnung 3 der Duschtasse 2 festgelegt wird. Das Befestigungselement 8 weist hierzu mindestens zwei, vorzugsweise drei gleichmäßig voneinander entlang seines Umfangs beabstandete Durchstecklöcher 8.1 zur formschlüssigen Aufnahme von Befestigungsschrauben 9 auf. Das Befestigungselement 8 kann auch als Befestigungsflansch bezeichnet werden. Der Befestigungsflansch 8 liegt bei der Montage des Ablaufgehäuses 4 mit seiner Unterseite bzw. Klemmfläche an der oberen Randfläche der Ablauföffnung 3 der Duschtasse 2 an, während der Dichtungsring 7 gegen die untere Randfläche der Ablauföffnung 3 gepresst wird, und zwar beim Anziehen der Befestigungsschrauben 9, die mit ihrem jeweiligen Gewindeschaft durch die Durchstecklöcher 8.1 des Befestigungsflansches 8 gesteckt und in Gewindebohrungen des Ablaufgehäuses 4 eingeschraubt werden. Die Gewindebohrungen sind beispielsweise durch aus Metall gefertigte Gewindehülsen, die in das Kunststoff hergestellte Ablaufgehäuse 4 eingegossen sind, realisiert.

In dem Ablaufgehäuse 4 ist optional zwischen der Einlauföffnung 5 und dem Auslass 6 ein Geruchverschluss ausgebildet. Der Geruchverschluss ist beispielsweise durch eine umlaufende, eine Überlaufkante definierende Wand des topfförmigen Abschnitts 4.2 des Ablaufgehäuses 4 und ein in den topfförmigen Abschnitt 4.2 eingehängtes Tauchrohr 4.6 gebildet. Das untere Ende des Tauchrohres 4.6 endet im montierten Zustand mit Abstand zu dem Boden und der umlaufenden Wand des topfförmigen Abschnitts 4.2 und definiert somit eine untere Abwasserumlenkung. Die umlaufende Wand und die relativ zu der unteren Abwasserumlenkung höher liegende Überlaufkante sind von einem ringförmigen Kanalabschnitt des Ablaufgehäuses 4 umgeben. Der Kanalabschnitt mündet am Auslass 6 des Ablaufgehäuses 4 und weist einen schräg zu dem Auslass (Rohrstutzen) 6 hin geneigten Kanalboden auf. Das Tauchrohr 4.6 kann durch die Einlauföffnung 5 aus dem Ablaufgehäuse 4 entnommen und umgekehrt eingesetzt werden. Hierzu ist das Tauchrohr 4.6 vorzugsweise mit mindestens einem Griffelement 4.61 versehen. Das Griffelement 4.61 kann beispielsweise bügelförmig oder als radial nach innen vorstehender Steg ausgebildet sein, wobei der Steg vorteilhaft eine von der Innenseite des Tauchrohres 4.6 nach innen abfallende Oberkante 4.62 aufweist (vgl. auch Fig. 16).

Des Weiteren umfasst die Ablaufarmatur 1 ein Schmutzfangsieb 12, insbesondere zum Zurückhalten von Haaren. Das Schmutzfangsieb (Haarsieb) 12 ist an der Einlauföffnung 5 angeordnet und lösbar mit dem Befestigungselement (Befestigungsflansch) 8 verbunden.

Das Schmutzfangsieb 12 ist kammartig ausgebildet und hat eine Vielzahl sich vertikal nach oben erstreckender Zinken 12.1. Das Schmutzfangsieb 12 weist einen Trägerabschnitt 12.2 auf, der vorzugsweise ring- oder flanschbuchsenförmig ausgebildet ist.

An dem Trägerabschnitt 12.2 sind die Zinken (Zähne) 12.1 gehalten, wobei die Zinken 12.1 von dem Trägerabschnitt 12.2 nach oben vorstehen. Erfindungsgemäß sind die Zinken 12.1 zumindest teilweise flexibel ausgebildet. Vorzugsweise sind alle Zinken des Schmutzfangsiebes 12 zumindest teilweise flexibel ausgebildet. Die Zinken 12.1 sind beispielsweise aus gummielastischem Material, vorzugsweise aus einem Elastomer oder dergleichen gefertigt.

Das Schmutzfangsieb 12 ist vorzugsweise als Mehrkomponenten-Bauteil, beispielsweise als Zweikomponenten-Bauteil ausgeführt, wobei der Trägerabschnitt 12.2 formstarr und/oder aus Hartkunststoff, beispielsweise aus Polypropylen ausgebildet bzw. gefertigt ist. Die Zinken 12.1 oder zumindest mehrere der Zinken 12.1 sind vorzugsweise durch ein Verbindungsglied 12.4 miteinander einteilig verbunden, wobei in dem Trägerabschnitt 12.2 den Zinken 12.1 zugeordnete Öffnungen 12.21 ausgebildet sind, welche von den Zinken 12.1 formschlüssig durchdrungen sind. Das Verbindungsglied 12.4 kann beispielsweise ringförmig, insbesondere in Form eines geschlossenen Rings, oder bogenförmig, insbesondere in Form eines Ringsegments, ausgebildet sein (siehe insbesondere Figuren 7, 8a und 8b). Bei einteiliger Ausführung der Zinken 12.1 und des zugehörigen Verbindungsgliedes 12.4 sind die Zinken 12.1 und das Verbindungsglied 12.4 vorzugsweise materialeinheitlich ausgebildet.

Das Verbindungsglied 12.4 und/oder die Zinken 12.1 sind vorzugsweise lösbar mit dem Trägerabschnitt 12.2 verbunden. Die aus Verbindungsglied 12.4 und Zinken 12.1 bestehende Einheit kann separat von dem Trägerabschnitt 12.2 hergestellt werden. Insbesondere kann der Trägerabschnitt 12.2 aus einem anderen Material als die Zinken 12.1 oder die aus Verbindungsglied 12.4 und Zinken 12.1 bestehende Einheit hergestellt werden. Zu Reinigungszwecken kann die aus Verbindungsglied 12.4 und Zinken 12.1 bestehende Einheit von dem Trägerabschnitt 12.2 beschädigungsfrei sowie zerstörungsfrei gelöst werden.

Es liegt jedoch auch im Rahmen der Erfindung, die Zinken 12.1 und den Trägerabschnitt 12.2 des Schmutzfangsiebes 12 miteinander stoffschlüssig zu verbinden oder einteilig auszubilden, wobei die Zinken 12.1 allerdings zumindest teilweise flexibel ausgebildet werden.

Die Zinken 12.1 sind vorzugsweise außerhalb der Öffnung bzw. des Innendurchmessers des vorzugsweise ring- oder flanschbuchsenförmig ausgebildeten Trägerabschnitts 12.2 und mit radialem Abstand von dessen Öffnung bzw. Innendurchmesser angeordnet. Der radiale Abstand der Zinken 12.1 von dem Innendurchmesser des ring- oder flanschbuchsenförmigen Trägerabschnitts 12.2 beträgt beispielsweise mehr, vorzugsweise mehr als das Doppelte der horizontalen Erstreckung eines der Zinken 12.1 in Richtung des Innendurchmessers des Trägerabschnitts 12.2 gemessen im Fußbereich des Zinkens 12.1. Die Zinken 12.1 sind vorzugsweise derart ausgebildet, dass sich der jeweilige Zinken 12.1 von seinem Fußbereich zu seiner Spitze hin verjüngt.

An dem Trägerabschnitt 12.2 sind Nasen oder Stege 12.6 ausgebildet, die im montierten Zustand des Schmutzfangsiebes 12 formschlüssig in die Innenkontur des flanschförmigen Befestigungselements (Befestigungsflansches) 8 eingreifen. Die Innenkontur des Befestigungselements 8 weist dabei ein umlaufendes Verzahnungsprofil 8.3 auf, in das die Stege oder Nasen 12.6 formschlüssig eingreifen, so dass das Schmutzfangsieb 12 über das mit dem Ablaufgehäuse 4 drehfest verbindbare Befestigungselement 8 ebenfalls drehfest mit dem Ablaufgehäuse 4 verbindbar ist (siehe insbesondere Figuren 2, 4, 5, 8a und 9 bis 11).

Die Stege oder Nasen 12.6 sind an der Unterseite, vorzugsweise im Kehlbereich zwischen dem Flansch 12.22 und dem hohlzylindrischen Teilabschnitt 12.23 des Trägerabschnitts 12.2 ausgebildet. Es sind vorzugsweise mindestens drei Stege oder Nasen 12.6, beispielsweise sechs Stege oder Nasen 12.6 vorgesehen, die vorzugsweise gleichmäßig voneinander beabstandet entlang des Umfangs des hohlzylindrischen Teilabschnitts 12.23 angeordnet sind.

Das Befestigungselement 8 ist vorzugsweise aus rostfreiem Metall, z.B. Edelstahlblech gefertigt. Die Teilung des Verzahnungsprofils (Zahnung) 8.3 beträgt gemessen als Bogenmaß vorzugsweise weniger als 19°, beispielsweise nur ca. 9° oder 6°. Die Zahnung 8.3 ist somit vergleichsweise feingliedrig. Der Außendurchmesser des flanschförmigen Befestigungselements 8 kann beispielsweise im Bereich von 100 mm und 120 mm liegen. Der Innendurchmesser des Befestigungselements 8 kann beispielsweise im Bereich von 65 mm und 75 mm liegen. Die Durchstecklöcher 8.1 zur Aufnahme der Befestigungsschrauben 9 können beispielsweise auf einem Teilkreis mit einem Durchmesser im Bereich von ca. 80 bis 85 mm liegen.

Die Köpfe 9.1 der Befestigungsschrauben 9 sind im fertig montierten Zustand der Ablaufarmatur 1 durch den Abschnitt 12.2 des Schmutzfangsiebes 12 sichtverdeckt. Die Befestigungsschrauben 9 sind vorzugsweise als Senkkopfschrauben ausgeführt. Dementsprechend ist der Rand des zugeordneten Durchstecklochs 8.1 vorzugsweise konisch eingeformt, so dass der Schraubenkopf 9.1 im montierten Zustand des flanschförmigen Befestigungselements 8 nicht über die oberseitige Oberfläche des Befestigungselements 8 vorsteht.

Des Weiteren weist das Befestigungselement 8 in Richtung seines Innendurchmessers einen umlaufenden Absatz auf, der eine umlaufende Vertiefung 8.5 als Sitzfläche für den Abschnitt 12.2 des Schmutzfangsiebes 12 definiert. Im montierten Zustand liegt die Oberseite des Abschnitts 12.2 vorzugsweise auf der gleichen Höhe oder etwas tiefer als die Oberseite des diesen Abschnitt 12.2 umgebenden Randes des Befestigungselements 8.

Der Trägerabschnitt 12.2 des Schmutzfangsiebes 12 ist derart ausgeführt, dass er sich im fertig montierten Zustand der Ablaufarmatur tiefer als das Befestigungselement 8, vorzugsweise bis in die Einlauföffnung 5 des Ablaufgehäuse 4 erstreckt. Besonders bevorzugt erstreckt sich der ring- oder flanschbuchsenförmige Trägerabschnitt 12.2 im fertig montierten Zustand der Ablaufarmatur 1 so tief, dass er ein in das Ablaufgehäuse 4 eingesetztes Tauchrohr 4.6 überlappt und/oder übergreift.

Ferner weist die Ablaufarmatur 1 vorzugsweise eine abnehmbare Abdeckhaube 10 auf, die oberhalb der Einlauföffnung 5 des Ablaufgehäuses 4 angeordnet wird. An der Unterseite der Abdeckhaube 10 sind Abstandshalter 11 angebracht oder ausgebildet, die mit an der Oberseite des Trägerabschnitts 12.2 des Schmutzfangsiebes 12 angebrachten oder ausgebildeten Vorsprüngen 12.7 formschlüssig und lösbar verbindbar sind. Die vertikal vorstehenden Vorsprünge 12.7 sind beispielsweise in Form von zylindrischen Zapfen ausgebildet, die eine Ringnut zur Aufnahme eines Gummirings 13 aufweisen, wobei die Köpfe 12.71 der Vorsprünge 12.7 vorzugsweise ein Zahnprofil oder Zahnungsprofil aufweisen. Die Gummiringe 13 bewirken einen zusätzlich Reibschluss zwischen den Vorsprüngen 12.7 und den darauf aufgesteckten Abstandshaltern 11. Entsprechende Gummiringe 13 sind in den Figuren 3, 6 und 8a dargestellt. Die Vorsprünge 12.7 sind vorzugsweise zwischen den Zinken 12.1 und dem Innendurchmesser des ring- oder flanschbuchsenförmigen Trägerabschnitts 12.2 angeordnet.

Bei dem in den Figuren 4, 5 und 8a gezeigten Ausführungsbeispiel sind die Vorsprünge 12.7 in Form von Hohlzapfen ausgebildet, wobei das Verbindungsglied 12.4, durch welches die Zinken 12.1 miteinander einteilig verbunden sind, vorzugsweise stiftförmige Verbindungselemente 12.41 aufweist, welche in die Hohlzapfen 12.7 eingesteckt sind. Die an den Vorsprüngen (Zapfen) 12.7 anzubringenden Gummiringe 13 können gemeinsam mit den Zinken 12.1 und dem Verbindungsglied 12.4 zum Beispiel durch Spritzgießen oder Fließpressen hergestellt werden, wobei die Gummiringe 13 beispielsweise zunächst über einfach trennbare Verbindungsbrücken mit den stiftförmigen Verbindungselementen 12.41 des Verbindungsgliedes 12.4 verbunden sein können und anschließend von diesen getrennt werden, um die Gummiringe 13 dann in die Ringnuten der Vorsprünge 12.7 einzusetzen.

In den Figuren 12 bis 16 sind weitere Ausführungsbeispiele der Erfindung gezeigt. Im Unterschied zu dem in den Figuren 2, 5 und 9 bis 11 gezeigten Befestigungselement (Befestigungsflansch) 8 weist das in den Figuren 12 und 13 gezeigte, ebenfalls ring- oder flanschförmig ausgebildete Befestigungselement 8 eine Kennzeichnung 8.6 auf, die zur Ausrichtung des Befestigungselements 8 in Bezug auf eine im Wesentlichen geradlinige Innen- oder Außenkante 2.1 einer Duschwanne 2, insbesondere Duschtasse dient. Die Kennzeichnung 8.6 ist dabei beispielsweise in Form einer eine im Wesentlichen geradlinige Kante 8.7 definierenden Stufe oder Teilfläche des Befestigungselements 8 ausgebildet.

Des Weiteren unterscheidet sich das in den Figuren 12 und 13 gezeigte Befestigungselement 8 von dem in den Figuren 2, 5 und 9 bis 11 gezeigten Befestigungselement 8 dadurch, dass es radiale Vorsprünge 8.9 aufweist, die beispielsweise in Form von Erhebungen ausgeführt sein können. In den Vorsprüngen 8.9 sind die Durchstecklöcher 8.1 zur Aufnahme von Befestigungsschrauben 9 ausgebildet (vgl. Fig. 2). Das Schmutzfangsieb 12 weist den Vorsprüngen 8.9 zugeordnete Formschluss- oder Rastelemente 12.6' auf (vgl. Fig. 13 und 15). Die Vorsprünge 8.9 und die Formschluss- oder Rastelemente 12.6' sind derart ausgebildet, dass sich das Schmutzfangsieb 12 variabel in bestimmten Drehwinkelschritten, beispielsweise in Drehwinkelschritten von 120° auf den Vorsprüngen 8.9 des Befestigungselements 8 aufsetzen und daran arretieren lässt.

Wie in den Figuren 14 und 16 gezeigt ist, weist das Schmutzfangsieb 12 wiederum einen Trägerabschnitt 12.2 mit einer Vielzahl davon nach oben vorstehender Zinken 12.1. Erfindungsgemäß sind die Zinken 12.1 zumindest teilweise flexibel ausgebildet. Beispielsweise sind die Zinken 12.1 zumindest teilweise aus gummielastischem Material hergestellt. Der Trägerabschnitt 12.2 ist dagegen vorzugsweise aus Hartkunststoff und/oder im Wesentlichen formstarr ausgebildet.

Ebenfalls ist der in den Figuren 14 bis 16 gezeigte Trägerabschnitt 12.2 des Schmutzfangsiebes ring- oder flanschbuchsenförmig ausgebildet, wobei die Zinken 12.1 des Siebes außerhalb des Innendurchmessers des Trägerabschnitts 12.2 und mit radialem Abstand von dem Innendurchmesser angeordnet sind.

Die Formschluss- oder Rastelemente 12.6' des Schmutzfangsiebes 12 sind beispielsweise in Form von Einbuchtungen eines umlaufenden Kragens oder Steges ausgebildet, wobei der Kragen oder Steg an der Unterseite des Trägerabschnitts 12.2 des Siebes im Wesentlichen senkrecht nach unten vorsteht. Die Einbuchtungen sind beispielsweise bogenförmig oder in etwa halbrund ausgebildet, wobei die radialen Vorsprünge 8.9 des ring- oder flanschförmigen Befestigungselements 8 dazu passend konvex oder im Wesentlichen halbrund ausgebildet sind.

Der Trägerabschnitt 12.2 des Siebes hat einen oberen, flanschförmigen Teilabschnitt 12.22, einen sich daran einwärts anschließenden Übergangsabschnitt 12.24 und einen sich an den Übergangsabschnitt anschließenden buchsenförmigen Teilabschnitt 12.23, wobei der Übergangsabschnitt 12.24 im Wesentlichen konisch ausgebildet ist bzw. bogenförmige, schräg nach innen geneigte Ablaufflächen 12.25 definiert. Die Ablaufflächen 12.25 sind durch nasenförmige Ausbuchtungen 12.26 voneinander beabstandet, wobei an der Unterseite der Ausbuchtungen 12.26 die Einbuchtungen 12.6' des umlaufenden Kragens oder Steges ausgebildet sind (vgl. Fig. 15 und 16).

An der Oberseite des Trägerabschnitts 12.2 des Schmutzfangsiebes sind wiederum Vorsprünge 12.7 angebracht oder ausgebildet, die der lösbaren Anbindung einer abnehmbaren Abdeckhaube 10, wie sie beispielsweise in den Fig. 1, 2 und 4 gezeigt und oben beschrieben ist, dienen. Die Vorsprünge 12.7 sind vorzugsweise auf den nasenförmigen Ausbuchtungen 12.26 des Trägerabschnitts 12.2 ausgebildet. Des Weiteren können die Vorsprünge 12.7 jeweils zwischen zwei benachbarten Zinken 12.1 der Vielzahl von auf einem Teilkreis des flanschförmigen Teilabschnitts 12.22 des Siebes ausgebildeten Zinken 12.1 angeordnet sein.

Der jeweilige Vorsprung 12.7 weist einen stiftförmigen Kern 12.72 auf, der aus hartem Material, beispielsweise Hartkunststoff, hergestellt und vorzugsweise einstückig mit dem Trägerabschnitt 12.2 des Siebes ausgebildet ist. Der Kern 12.72 ist mit einer aus weichem Material, z. B. Elastomer, hergestellten Kappe oder Hülse 12.73 versehen.

Der Trägerabschnitt 12.2 des Schmutzfangsiebes 12 erstreckt sich im fertig montierten Zustand der Ablaufarmatur so tief in das Ablaufgehäuse, dass das Ende seines rohr- oder buchsenförmigen Teilabschnitts 12.23 in ein in das Ablaufgehäuse eingesetztes Tauchrohr 4.6 ragt bzw. eingesteckt ist. Das Tauchrohr 4.6 weist an seinem oberen Ende außenseitige Rippen 4.62 auf, die mindestens eine Ringnut begrenzen, in die eine umlaufende Dichtung (nicht gezeigt), beispielsweise ein O-Ring eingesetzt wird. Das Tauchrohr 4.6 ist durch die Rippen 4.62 und die umlaufende Dichtung an mindestens einem Absatz an der Einlauföffnung 5 des Ablaufgehäuses 4, der vorzugsweise als umlaufender Absatz ausgebildet ist, formschlüssig gehalten. Zur Entnahme des Tauchrohres 4.6 aus dem Ablaufgehäuse ist das Tauchrohr mit beispielsweise zwei Griffelementen 4.61 versehen, die jeweils als radial nach innen vorstehender Steg ausgebildet sind. Das jeweilige stegförmige Griffelement 4.61 weist eine von der Innenseite des Tauchrohres 4.6 nach innen abfallende Oberkante 4.63 auf. Zudem ist das jeweilige Griffelement 4.61 dergestalt ausgebildet, dass es am oberen Ende seiner schräg abfallenden Oberkante 4.63 mit der Innenfläche des Tauchrohres 4.6 einen Spalt 4.65 begrenzt, in den das untere Ende des rohr- oder buchsenförmigen Teilabschnitts 12.23 des Trägerabschnitts 12.2 des Schmutzfangsiebes 12 im montierten Zustand eingreift.

Das in Fig. 17 dargestellte Ausführungsbeispiel des erfindungsgemäßen Schmutzfangsiebes 12 unterscheidet sich von dem in den Figuren 14 und 16 gezeigten Beispiel dadurch, dass die an der Oberseite des Trägerabschnitts 12.2 des Siebes angebrachten oder ausgebildeten Vorsprünge 12.7 an ihren Stirnenden Verschlusselemente 12.75 aufweisen. Die Verschlusselemente 12.75 sind lösbar oder abtrennbar mit den Vorsprüngen 12.7 verbunden. Das jeweilige Verschlusselement 12.75 ist hergerichtet, in die Werkzeugöffnung einer mit dem Befestigungselement (Befestigungsflansch) 8 zu kombinierenden Befestigungsschraube 9, zum Beispiel eine Innensechskantöffnung 9.11 (vgl. Fig. 2), formschlüssig und reibschlüssig eingesetzt zu werden und diese zu verschließen, so dass die betreffende Befestigungsschraube 9 gegen ungewollte Manipulation gesichert ist.

Das Verschlusselement 12.75 ist über eine schmale und kurze Haltebrücke (nicht gezeigt) mit dem Vorsprung 12.7 einstückig verbunden. Die Haltebrücke stellt eine Sollbruchstelle dar. Sie ist vorzugsweise stielförmig ausgebildet. Ihre Länge liegt beispielsweise im Bereich von 0,5 mm bis 5 mm; ihr mittlerer Durchmesser liegt vorzugsweise im Bereich von 0,2 bis 3 mm. Das Verschlusselement 12.75 kann durch Drehen um die Längsachse des Vorsprungs 12.7 von diesem abgetrennt (abgeschert) werden. Zur Erzielung einer Reibschlusswirkung weist das Verschlusselement 12.75 an seinem Umfang beispielsweise rippenförmige Erhebungen 12.76 auf. Die Erhebungen 12.76 erstrecken sich entlang der axialen Kanten des Verschlusselements 12.75 und können somit auch als Axialrippen bezeichnet werden.

In den Figuren 19 bis 22 ist ein weiteres Ausführungsbeispiel eines Schmutzfangsiebes 12 für eine erfindungsgemäßen Ablaufarmatur dargestellt. Die in diesen Figuren nicht vollständig gezeigte Ablaufarmatur umfasst ein Ablaufgehäuse, das beispielsweise dem in Fig. 2 gezeigten Ablaufgehäuse 4 entspricht. Das Ablaufgehäuse wird mittels eines ring- und/oder flanschförmigen Befestigungselements 8, wie es beispielsweise in Fig. 13 gezeigt ist, an der Randfläche der Ablauföffnung einer Bade- oder Duschwanne festgelegt. Zur Vermeidung von Wiederholungen wird insoweit insbesondere auf die obige Beschreibung der Figuren 1, 2, 12 und 13 verwiesen.

Das in den Figuren 19 bis 22 dargestellte Schmutzfangsieb 12 ist als Mehrkomponenten-Bauteil, beispielsweise als Zweikomponenten-Bauteil ausgeführt. Das Schmutzfangsieb 12 ist derart ausgeführt, dass der Trägerabschnitt 12.2 und die Zinken 12.1 im Wesentlichen durch Stoffschluss (Haftverbindung) miteinander verbunden sind. Der Trägerabschnitt 12.2 und die zumindest teilweise flexibel ausgebildeten Zinken 12.1 sind in einem Mehr- oder Zwei-Komponenten-Spitzgießverfahren hergestellte Komponenten aus unterschiedlichen Kunststoffmaterialien, wobei das Spritzgießen vorzugsweise in ein und demselben Spritzgießwerkzeug, das eine mittels relativ zueinander verstellbarer Werkzeugelemente veränderliche Formkavität aufweist, durchgeführt wird bzw. wurde. Beispielsweise wird in dem Spritzgießwerkzeug zunächst der Trägerabschnitt 12.2 des Schmutzfangsiebes 12 in der Formkavität erzeugt. Danach wird die den Trägerabschnitt 12.2 enthaltene Formkavität an einer oder mehreren vorgegebenen Stellen erweitert, indem ein oder mehrere Werkzeugelemente mechanisch und/oder hydraulisch bewegt, z.B. verschoben oder eingefahren werden. In die so erweiterten Hohlraumbereiche der Kavität wird anschließend ein spezifisches Kunststoffmaterial zur Erzeugung der Zinken 12.1 und eines die Zinken 12.1 miteinander einteilig verbindenden Verbindungsglieds 12.4 eingespritzt. Bei diesem spezifischen Kunststoffmaterial handelt es sich beispielsweise um ein Elastomer oder einen Thermoelasten, wie etwa TPE, TPS-SEBS, EVAC.

In den Figuren 19 und 20 ist zu erkennen, dass beim Spritzgießvorgang in dem Trägerabschnitt 12.4 des Schmutzfangsiebes 12 zapfenförmige Vorsprünge 12.7 und mehrere kreisbogenförmige Nuten 12.8 ausgebildet wurden, wobei die Vorsprünge 12.7 sowie die kreisbogenförmigen Nuten 12.8 auf einem gemeinsamen Teilkreis liegen. In einem nachfolgenden Spritzgießvorgang in demselben Spritzgießwerkzeug werden die flexiblen Zinken 12.1 erzeugt. Hierzu wird die Kavität des Spritzgießwerkzeuges im Bereich der Vorsprünge 12.7, entlang den Nuten 12.8 und an voneinander beabstandeten Stellen, die an den Nuten 12.8 unmittelbar anschließen und jeweils eine Position einer Kavität für einen der Zinken 12.1 definieren, erweitert. Sodann wird in die erweiterten Bereiche der Kavität Kunststoffmaterial eingespritzt, das im vernetzten oder verfestigten Zustand flexible Formeigenschaften besitzt.

Mehrere der Zinken 12.1 des Schmutzfangsiebes sind daher durch ein kreisbogenförmiges Verbindungsglied 12.4 einteilig miteinander verbunden. Das die Zinken 12.1 oder zumindest mehrere der Zinken 12.1 miteinander einteilig verbindende Verbindungsglied 12.4 ist dabei vorzugsweise aus im Wesentlichen demselben Material, beispielsweise aus einem Elastomer oder Thermoelasten hergestellt, wie die betreffenden Zinken 12.1. Die Verbindungsglieder 12.4 sind dabei vorzugsweise dergestalt ausgebildet, dass sie oberseitig mit der angrenzenden Oberseite des Trägerabschnitts 12.2 flächenbündig abschließen (vgl. Fig. 19 und 20). Aufgrund der Nuten sind die Verbindungsglieder 12.4 und die daran ausgebildeten Zinken 12.1 auch formschlüssig mit dem Trägerabschnitt 12.2 des Schmutzfangsiebes 12 verbunden. Zudem ergibt sich ein Formschluss zwischen dem Trägerabschnitt 12.2 und dem Material der Zinken 12.1 und der diese miteinander verbindenden Verbindungsglieder 12.4 dadurch, dass die am Trägerabschnitt 12.2 ausgebildeten Vorsprünge (Zapfen) 12.7 mit besagtem Material formschlüssig umspritzt oder hinterspritzt werden bzw. sind. Die Vorsprünge 12.7 sind somit beispielsweise mit Kappen 12.73' aus weichem, flexiblen Material versehen. Die Kappen 12.73' werden dabei dergestalt ausgebildet, dass jede von ihnen außenseitig mindestens eine axial verlaufende Nut 12.77 aufweisen (vgl. Fig. 19). Diese Nut 12.77 erleichtert eine Durchmesserreduzierung bzw. Komprimierung des weichen, flexiblen Materials der jeweiligen Kappe 12.73`, wenn hülsenförmige Abstandshalter 11 einer Abdeckhaube 10 gemäß Fig. 4 auf die Kappen 12.73' aufgesteckt werden. Zudem ermöglicht die Nut 12.77 beim Aufsetzen der Abdeckhaube 10 das kontrollierte Entweichen von Luft aus dem hülsenförmigen Abstandshalter 11 der Abdeckhaube 10.

Des Weiteren ist in den Figuren 21 und 22 zu erkennen, dass die Formschluss- oder Rastelemente 12.6' des Schmutzfangsiebes 12, die den radialen Vorsprüngen 8.9 des ring- und/oder flanschförmigen Befestigungselements 8 zugeordnet sind, an einem ringförmigen Kragen oder Steg 12.9 ausgebildet sind, der von der Unterseite des Trägerabschnitts 12.2 des Schmutzfangsiebes 12 axial vorsteht. Die Formschluss- oder Rastelemente 12.6' sind dabei in einer Vielzahl von aufeinanderfolgenden konkaven Einbuchungen gleichmäßig verteilt entlang des Außenumfangs des ringförmigen Kragens oder Stegs 12.9 ausgebildet. Beispielsweise weist der ringförmige Kragen oder Steg 12.9 entlang seines Außenumfangs 36 Formschluss- oder Rastelemente 12.6' in Form von konkaven Einbuchungen auf. In jeweils drei dieser Einbuchtungen greifen die radialen Vorsprünge 8.9 des Befestigungselements 8 formschlüssig ein.

Die Ausführung der Erfindung ist nicht auf die in der Zeichnung dargestellten Ausführungsbeispiele beschränkt. Vielmehr sind zahlreiche Varianten denkbar, die auch bei von den gezeigten Ausführungsbeispielen abweichender Gestaltung von der in den beigefügten Ansprüchen offenbarten Erfindung Gebrauch machen. So kann die erfindungsgemäße Ablaufarmatur 1 beispielsweise auch als Bodenablauf oder für eine Kombination mit einer Duschrinne oder Badewanne oder einem Waschbecken sowie einem Küchenspülbecken ausgeführt bzw. verwendet werden.

## Patentansprüche

1. Ablaufarmatur (1), insbesondere in Form eines Bodenablaufs oder für eine Bade- oder Duschwanne, mit
einem eine Einlauföffnung (5) und einen Auslass (6) aufweisenden Ablaufgehäuse (4),
einem der Einlauföffnung (5) in Wasserablaufrichtung vorgeordneten ring- und/oder flanschförmigen Befestigungselement (8) und
einem Schmutzfangsieb (12), insbesondere zum Zurückhalten von Haaren, welches einen Trägerabschnitt (12.2) mit einer Vielzahl davon nach oben und/oder innen vorstehender Zinken (12.1) aufweist und mit dem Befestigungselement (8) formschlüssig verbindbar ist,
**dadurch gekennzeichnet, dass** die Zinken (12.1) des Schmutzfangsiebes (12) zumindest teilweise flexibel ausgebildet sind.

2. Ablaufarmatur nach Anspruch 1, **dadurch gekennzeichnet, dass** das Schmutzfangsieb (12) als Mehrkomponenten-Bauteil ausgeführt ist, wobei der Trägerabschnitt (12.2) des Schmutzfangsiebes (12) im Wesentlichen aus Hartkunststoff und/oder formstarr ausgebildet ist.

3. Ablaufarmatur nach Anspruch 1 oder 2, **dadurch gekennzeichnet, dass** die Zinken (12.1) oder zumindest mehrere der Zinken (12.1) durch ein Verbindungsglied (12.4) miteinander einteilig verbunden sind, wobei in dem Trägerabschnitt (12.2) den Zinken (12.1) zugeordnete Öffnungen (12.21) ausgebildet sind, welche von den Zinken (12.1) formschlüssig durchdrungen sind.

4. Ablaufarmatur nach Anspruch 3, **dadurch gekennzeichnet, dass** das Verbindungsglied (12.4) und/oder die Zinken (12.1) lösbar mit dem Trägerabschnitt (12.2) verbunden sind.

5. Ablaufarmatur nach einem der Ansprüche 1 bis 4, **dadurch gekennzeichnet, dass** der Trägerabschnitt (12.2) ring- oder flanschbuchsenförmig ausgebildet ist, wobei die Zinken (12.1) außerhalb des Innendurchmessers des Trägerabschnitts (12.2) und mit radialem Abstand von dem Innendurchmesser angeordnet sind.

6. Ablaufarmatur nach einem der Ansprüche 1 bis 5, **dadurch gekennzeichnet, dass** das Befestigungselement (8) eine Innenkontur mit umlaufendem Verzahnungsprofil (8.3) aufweist, in das Stege oder Nasen (12.6) formschlüssig eingreifen, welche an dem Trägerabschnitt (12.2) des Schmutzfangsiebes (12) ausgebildet sind.

7. Ablaufarmatur nach einem der Ansprüche 1 bis 6, **dadurch gekennzeichnet, dass** sich der ring- oder flanschbuchsenförmige Abschnitt (12.22) des Schmutzfangsiebes (12) im fertig montierten Zustand der Ablaufarmatur tiefer als das Befestigungselement (8), vorzugsweise bis in die Einlauföffnung des Ablaufgehäuses (4) erstreckt.

8. Ablaufarmatur nach einem der Ansprüche 1 bis 7, **dadurch gekennzeichnet, dass** sich der Trägerabschnitt (12.2) des Schmutzfangsiebes (12) im fertig montierten Zustand der Ablaufarmatur (1) so tief erstreckt, dass der Trägerabschnitt (12.2) ein in das Ablaufgehäuse (4) eingesetztes Tauchrohr (4.6) überlappt oder übergreift oder in das Tauchrohr (4.6) eingesteckt ist.

9. Ablaufarmatur nach einem der Ansprüche 1 bis 8, **dadurch gekennzeichnet, dass** oberhalb der Einlauföffnung (5) eine abnehmbare Abdeckhaube (10) angeordnet ist, an deren Unterseite Abstandshalter (11) angebracht oder ausgebildet sind, die mit an der Oberseite des Trägerabschnitts (12.2) des Schmutzfangsiebes (12.2) angebrachten oder ausgebildeten Vorsprüngen (12.7) lösbar verbindbar sind.

10. Ablaufarmatur nach Anspruch 9, **dadurch gekennzeichnet, dass** die Vorsprünge (12.7) in Form von zylindrischen Zapfen ausgebildet sind, die mit einer aus weichem Material hergestellten Hülse (12.73) oder Kappe (12.73') versehen sind oder eine Ringnut zur Aufnahme eines Gummirings (13) aufweisen, wobei die Köpfe (12.71) der Vorsprünge (12.7) vorzugsweise ein Zahnprofil oder Zahnungsprofil aufweisen.

11. Ablaufarmatur nach Anspruch 9 oder 10, **dadurch gekennzeichnet, dass** der Trägerabschnitt (12.2) ring- oder flanschbuchsenförmig ausgebildet ist, wobei die Vorsprünge (12.7) zwischen den Zinken (12.1) und dem Innendurchmesser Trägerabschnitts (12.2) angeordnet sind.

12. Ablaufarmatur nach Anspruch 3 oder 4 in Kombination mit einem der Ansprüche 9 bis 11, **dadurch gekennzeichnet, dass** die Vorsprünge (12.7) in Form von Hohlzapfen ausgebildet sind, wobei das Verbindungsglied (12.4), durch welches die Zinken (12.1) oder zumindest mehrere der Zinken (12.1) miteinander einteilig verbunden sind, vorzugsweise stiftförmige Verbindungselemente (12.41) aufweist, welche vorzugsweise in die Hohlzapfen eingesteckt sind.

13. Ablaufarmatur nach einem der Ansprüche 1 bis 12, **dadurch gekennzeichnet, dass** das ring- und/oder flanschförmige Befestigungselement (8) Durchstecklöcher (8.1) zur Aufnahme von Befestigungsschrauben (9) aufweist, wobei die Köpfe (9.1) der Befestigungsschrauben (9) im fertig montierten Zustand der Ablaufarmatur (1) durch den Trägerabschnitt (12.2) des Schmutzfangsiebes (12) sichtverdeckt sind, wobei die Befestigungsschrauben (9) vorzugsweise als Senkkopfschrauben ausgeführt sind.

14. Ablaufarmatur nach einem der Ansprüche 1 bis 13, **dadurch gekennzeichnet, dass** das ring- und/oder flanschförmige Befestigungselement (8) in Richtung seines Innendurchmessers einen umlaufenden Absatz aufweist, der eine umlaufende Vertiefung (8.5) als Sitzfläche für den Trägerabschnitt (12.2) des Schmutzfangsiebes (12) definiert.

15. Ablaufarmatur nach einem der Ansprüche 1 bis 14, **dadurch gekennzeichnet, dass** das ring- und/oder flanschförmige Befestigungselement (8) eine Kennzeichnung (8.6) zur Ausrichtung des Befestigungselements (8) in Bezug auf eine geradlinige Kante (2.1) einer Duschwanne (2), insbesondere Duschtasse aufweist, wobei die Kennzeichnung (8.6) vorzugsweise in Form einer eine im Wesentlichen geradlinige Kante (8.7) definierenden Stufe oder Teilfläche ausgebildet ist.

16. Ablaufarmatur nach einem der Ansprüche 1 bis 15, **dadurch gekennzeichnet, dass** das ring- und/oder flanschförmige Befestigungselement (8) radiale Vorsprünge (8.9) aufweist, wobei das Schmutzfangsieb (12) den Vorsprüngen (8.9) zugeordnete Formschluss- oder Rastelemente (12.6') aufweist, und wobei die Vorsprünge (8.9) und die Formschluss- oder Rastelemente (12.6') derart ausgebildet sind, dass sich das Schmutzfangsieb (12) variabel in bestimmten Drehwinkelschritten auf den Vorsprüngen (8.9) aufsetzen und daran arretieren lässt.

17. Verwendung eines Schmutzfangsiebes (12) mit den in Anspruch 1 und/oder in einem der von Anspruch 1 abhängigen Ansprüche 2 bis 16 angegebenen Merkmalen in einer Ablaufarmatur (1), wobei die Ablaufarmatur (1) insbesondere in Form eines Bodenablaufs ausgeführt oder für eine Bade- oder Duschwanne (2) hergerichtet ist, und wobei die Ablaufarmatur (1) ein eine Einlauföffnung (5) und einen Auslass (6) aufweisendes Ablaufgehäuse (4) umfasst, wobei der Einlauföffnung (5) in Wasserablaufrichtung ein ring- und/oder flanschförmiges Befestigungselement (8) vorgeordnet ist, und wobei sich das Schmutzfangsieb (12), insbesondere zum Zurückhalten von Haaren, in das Befestigungselement formschlüssig einsetzen lässt.
